# EUROPÄISCHE PATENTSCHRIFT

(11) **EP 1 336 484 B1**
(45) Veröffentlichungstag und Bekanntmachung des Hinweises auf die Patenterteilung: **04.04.2007**
(21) Anmeldenummer: 02027279.5
(22) Anmeldetag: 06.12.2002
(51) Int. Cl.: B41F 35/00

(54) **Waschvorrichtung für Druckmaschinenzylinder**
Washing device for a cylinder of a printing machine
Dispositif de lavage d'un cylindre d'une machine à imprimer

(30) Priorität: 19.02.2002 DE 10206810
(43) Veröffentlichungstag der Anmeldung: 20.08.2003
(73) Patentinhaber: Baldwin Germany GmbH, 86316 Friedberg (DE)
(72) Erfinder: Stanka, Herbert, 86153 Augsburg (DE); Anders, Michael, 86163 Augsburg (DE)
(74) Vertreter: Vetter, Ewald Otto

(56) Entgegenhaltungen:
- PATENT ABSTRACTS OF JAPAN vol. 018, no. 383 (M-1640), 19. Juli 1994 (1994-07-19) & JP 06 106716 A (NIPPON BALDWIN KK), 19. April 1994 (1994-04-19)

## Beschreibung

Die Erfindung betrifft eine Waschvorrichtung für Druckmaschinenzylinder gemäß dem Oberbegriff von Anspruch 1.

Demgemäß betrifft die Erfindung eine Waschvorrichtung für Druckmaschinenzylinder zum maschinellen Waschen der Zylinderfläche eines rotierenden Druckmaschinenzylinders, enthaltend eine Wascheinheit, die als Träger für ein Waschelement ausgebildet ist und eine Fluidleitung aufweist, welche an einem Leitungsende einen an der Wascheinheit befestigten Steckkupplungsteil und am anderen Leitungsende mindestens einen Fluidauslaß zur Zufuhr von Fluid auf das Waschelement aufweist, wobei die Wascheinheit bewegbar ausgebildet ist, um in einer Trägervorrichtung in Richtung zu der Zylinderfläche hin in eine Grundposition bewegbar zu sein; ferner enthaltend einen Steckkupplungsteil, welcher an der Trägervorrichtung im Bewegungsweg des Steckkupplungsteils der Wascheinheit angeordnet oder befestigbar ist, so daß der Steckkupplungsteil der Wascheinheit mit dem Steckkupplungsteil der Trägervorrichtung automatisch kuppelbar ist durch Bewegen der Wascheinheit in Richtung zur Zylinderfläche hin in die Grundposition und automatisch wieder entkuppelbar ist durch Bewegen der Wascheinheit von der Grundposition in Richtung von der Zylinderfläche weg, wobei in gekuppeltem Zustand Fluidwege der beiden Steckkupplungsteile miteinander in Fluidverbindung sind.

Eine Waschvorrichtung dieser Art ist aus der Praxis bekannt.

Eine Waschvorrichtung ähnlicher Art ist auch aus der US 4 344 361 bekannt.

Fluid kann Flüssigkeit und/oder Gas, z. B. Wasser, Waschmittelflüssigkeit und/oder Luft sein.

Durch die Erfindung soll die Aufgabe gelöst werden, eine höhere Sicherheit zur Vermeidung eines Auslaufens von Fluid zu erzielen, wenn die Wascheinheit nicht oder nicht vollständig in ihrer Grundposition ist.

Diese Aufgabe wird gemäß der Erfindung durch die Merkmale von Anspruch 1 gelöst.

Demgemäß wird die Aufgabe dadurch gelöst, daß der Steckkupplungsteil der Trägervorrichtung einen Absperrkörper zum Absperren seines Fluidweges enthält, welcher von einer Feder in eine Fluidwegschließstellung gedrängt wird, daß der Steckkupplungsteil der Wascheinheit einen Betätigungsteil aufweist, durch welchen der Absperrkörper beim Zusammenstecken der beiden Steckkupplungsteile entgegen der Federkraft in eine Fluidwegoffenstellung bewegbar ist, aus welcher er beim Entkuppeln der beiden Kupplungsteile von der Feder automatisch wieder in die Fluidwegschließstellung zurückbewegbar ist.

Weitere Merkmale der Erfindung sind in den Unteransprüchen enthalten.

Die Erfindung wird im folgenden mit Bezug auf die Zeichnungen anhand von bevorzugten Ausführungsformen als Beispiele beschrieben. In den Zeichnungen zeigen:
- Fig. 1: eine unmaßstäbliche Draufsicht auf eine Waschvorrichtung nach der Erfindung,
- Fig. 2: einen Längsschnitt längs der Ebene II-II von Fig. 1,
- Fig. 3: eine Steckkupplung von Fig. 1 im Axialschnitt im entkuppelten Zustand, bei welchem ein Absperrkörper in einer Fluidwegschließstellung ist,
- Fig. 4: die Steckkupplung von Fig. 3 in gekuppeltem Zustand, bei welchem der Absperrkörper in einer Fluidwegoffenstellung ist,
- Fig. 5: eine weitere Ausführungsform der Steckkupplung im Axialschnitt in entkuppeltem Zustand, bei welchem ein Absperrkörper in einer Fluidwegschließstellung ist,
- Fig. 6: die Steckkupplung von Fig. 5 in gekuppeltem Zustand, bei welchem der Absperrkörper in einer Fluidwegoffenstellung ist.

Die Fig. 1 und 2 zeigen unmaßstäblich eine Waschvorrichtung nach der Erfindung zum maschinellen Waschen der Zylinderfläche 2 eines rotierenden Druckmaschinenzylinders 4. Die Waschvorrichtung enthält eine Wascheinheit 6, welche in Richtung 10 zur Zylinderfläche 2 hin in eine Grundposition bewegbar ist. Je nach Ausführungsform der Wascheinheit 6 befindet sie sich in der Grundposition entweder entsprechend Fig. 1 auf einem radialen Abstand von der Zylinderfläche 2 und kann von der Grundposition aus in Richtung 10 vorbewegt werden, so daß ein von ihr getragenes Waschelement 12 an der Zylinderfläche anliegt, oder die Wascheinheit 6 ist in der Grundposition nicht weiter in Richtung 10 zur Zylinderfläche 2 bewegbar, sondern nur ihr Waschelement 12 ist relativ zur Wascheinheit 6 in Richtung 10 zur Zylinderfläche 2 bis an diese vorbewegbar.

Das Waschelement 12 kann von beliebiger Art sein, z. B. eine Bürste, beispielsweise eine rotierende Bürste, oder ein Waschtuch, welches von einer Saubertuchspindel 14 auf eine Schmutztuchspindel 16 wickelbar ist, die in Lagern 18, 19 bzw. 20, 21 gelagert sind, welche sich in Seitenteilen 22 bzw. 24 der Wascheinheit 6 befinden. Gemäß bevorzugter Ausführungsform steht das Waschtuch 12 still, wenn es an der Zylinderfläche 2 anliegt, und es wird jeweils um einen Tuchabschnitt weitertransportiert, wenn es von der Zylinderfläche 2 distanziert ist, bevor es dann wieder an die Zylinderfläche 2 angelegt wird.

Zum Andrücken des Waschtuches 12 an die Zylinderfläche 2 ist die Wascheinheit 6 mit einem Andrückelement 26 versehen, um welches das Waschtuch 12 auf seinem Weg von der Saubertuchspindel 14 zur Schmutztuchspindel 16 herumgezogen wird durch die angetriebene Schmutztuchspindel 16.

Das Waschtuch 12 kann ein trockenes oder ein mit Wasser oder einem Waschmittel vorgetränktes Tuch sein.

Zur Führung der Wascheinheit 6 in der Trägervorrichtung 8 kann die Wascheinheit 6 mit Führungsbolzen oder Rollen 28, 29, 30, 31 versehen sein. Die Trägervorrichtung 8 ist in einer Druckmaschine befestigt oder durch eine Druckmaschine gebildet, welche auch den Druckmaschinenzylinder 4 enthält.

Die Wascheinheit 6 enthält eine Fluidleitung 34, welche an einem Leitungsende einen an der Wascheinheit 6 befestigten Steckkupplungsteil 36 und am anderen Leitungsende mindestens einen Fluidauslaß 38 zur Zufuhr von Fluid auf das Waschelement 12 aufweist. Der Fluidauslaß 38 ist vorzugsweise durch eine Vielzahl von Düsenöffnungen gebildet, welche über die Breite des Waschelementes 12 verteilt angeordnet sind, um dieses zu befeuchten. Die Breite des Waschelementes 12 entspricht im Wesentlichen der Breite des Druckmaschinenzylinders 4. Der Fluidauslaß 38 kann von innen oder von außen gegen das Reinigungselement 12 oder in einen Spalt zwischen dem Reinigungselement 12 und der zu reinigenden Zylinderfläche 2 gerichtet sein.

Das Fluid kann Wasser zum Lösen von Papierstaub oder Waschmittel enthaltende Flüssigkeit sein. Das Wasser oder die Waschmittelflüssigkeit wird vorzugsweise in einer dosierten Menge gespeichert und dann durch einen Druckluftstoß über den Fluidauslaß 38 ausgestoßen. Damit kann das über den Steckkupplungsteil 36 der Wascheinheit 6 zugeführte Fluid Wasser, Waschmittelflüssigkeit oder Druckluft sein.

An der Trägervorrichtung 8 ist ein mit dem Steckkupplungsteil 36 der Wascheinheit 6 kuppelbarer Steckkupplungsteil 40 im Bewegungsweg des Steckkupplungsteils 36 der Wascheinheit 6 angeordnet oder befestigt, so daß der Steckkupplungsteil 36 der Wascheinheit 6 mit dem Steckkupplungsteil 40 der Trägervorrichtung 8 automatisch kuppelbar ist durch Bewegen der Wascheinheit 6 in Richtung 10 zur Zylinderfläche 2 hin in die genannte Grundposition und automatisch wieder entkuppelbar ist durch Bewegen der Wascheinheit 6 von der Grundposition in Richtung 42 von der Zylinderfläche 2 weg. Im gekuppelten Zustand sind Fluidwege der beiden Steckkupplungsteile 36 und 40 miteinander in Fluidverbindung.

Der Steckkupplungsteil 40 der Trägervorrichtung 8 ist über eine Versorgungsleitung 44 mit einer oder mehreren nicht gezeigten Fluidquellen verbindbar.

Der Steckkupplungsteil 40 der Trägervorrichtung 8 enthält einen Absperrkörper 46 zum Absperren seines Fluidweges. Der Absperrkörper 46 wird von einer Feder 48, vorzugsweise eine Druckfeder, in eine Fluidwegschließstellung gedrängt. Der Steckkupplungsteil 36 der Wascheinheit 6 enthält einen Betätigungsteil 60, welcher den Absperrkörper 46 beim Zusammenstecken der beiden Steckkupplungsteile 36 und 40 entgegen der Federkraft in eine Fluidwegoffenstellung bewegt, aus welcher der Absperrkörper 46 beim Entkoppeln der beiden Kupplungsteile 36 und 40 von der Feder 48 automatisch wieder in Fluidwegschließstellung zurückbewegt wird.

Dem Fachmann stehen zur Ausführung eines Steckkupplungsteils mit Absperrkörper viele Möglichkeiten zur Verfügung. Einige davon werden nachfolgend beschrieben, wobei einander entsprechende Teile bei den verschiedenen Ausführungsformen mit gleichen Bezugsteilen versehen sind.

Gemäß der Ausführungsform nach den Fig. 3 und 4 ist der Absperrkörper 46 ein Schieber in einem Schieberkanal 50 eines Schiebergehäuses 52 und hat zwei Stirnseiten 54 bzw. 56. Die Feder 48 ist zwischen die hintere Schieberstirnseite 54 und ein den Schieberkanal 50 hinten abschließendes Verschlußelement 58 mit Vorspannung eingespannt, um den Schieber 46 in die in Fig. 3 gezeigte Fluidwegschließstellung zu drängen.

Der Steckkupplungsteil 36 der Wascheinheit 6 ist mit einem Steckerbolzen 60 als Betätigungselement versehen, welcher gegen die von der Feder 48 abgewandte vordere Schieberstirnseite 56 drückbar ist, um den Schieber 46 entgegen der Federkraft von der Fluidwegschließstellung von Fig. 3 in die Fluidwegoffenstellung von Fig. 4 zu schieben. Dabei ist der Steckerbolzen 60 vorzugsweise in den vorderen Abschnitt des Schieberkanals 50 steckbar. Durch den Steckkupplungsteil 36 der Wascheinheit 6 erstreckt sich dessen Fluidweg 62 von der Fluidleitung 34 bis zu einer Fluidwegeinlaßöffnung 64, die in der Stirnseite des Steckerbolzens 60 gebildet ist und mit einer im Schieber 46 gebildeten Fluidwegauslaßöffnung 66 fluchtet, wenn der Steckerbolzen 60 gegen die Schieberstirnseite 56 drückt.

Der Steckerbolzen 60 hat an seinem Außenumfang vorzugsweise eine Dichtung 68, z. B. eine O-Ring-Dichtung, zur dichten Anlage an der Gehäusewand des Schieberkanals 50.

Als Teil des Fluidweges des Steckkupplungsteiles 40 der Trägervorrichtung 8 ist im Schieber 46 ein Fluidkanal 70 gebildet, welcher in der von der Feder 48 abgewandten vorderen Schieberstirnseite 56 eine Kanalauslaßöffnung als die genannte Fluidweg-Auslaßöffnung 66 und in einer Schieberlängsseite mindestens eine Kanaleinlaßöffnung 73 hat, welche zwischen zwei Dichtungsabschnitten 74 und 76 des Schiebers 46 liegt, die gegen die Gehäusewand des Schieberkanals 50 entweder selbst dichten oder durch Dichtungselemente dichten. Im Schiebergehäuse 52 ist ein Fluidzufuhrkanal 78 gebildet, welcher einen Bereich 80 in der Gehäusewand des Schieberkanals 50 hat, mit welchem die Kanaleinlaßöffnung 72 des Schiebers 46 nur dann in Fluidverbindung ist, wenn der Schieber in der Fluidwegoffenstellung von Fig. 4 ist, jedoch nicht, wenn der Schieber 46 in der Fluidwegschließstellung von Fig. 3 ist. Wenn die beiden Steckkupplungsteile 36 und 40 entkuppelt werden, wird der Schieber 46 von der Feder 48 von der Fluidwegoffenstellung von Fig. 4 in die Fluidwegschließstellung von Fig. 3 zurückgeschoben.

Gemäß den bevorzugten Ausführungsformen der Erfindung hat der im Steckkupplungsteil 40 der Trägervorrichtung 8 gebildete Fluidzufuhrkanal 78 einen Bereich 82, welcher sich bei allen Stellungen des Schiebers 46 bis auf dessen der Feder 48 zugewandten hinteren Schieberstirnseite 54 erstreckt, so daß der Schieber 46 durch den auf diese Schieberstirnseite 54 wirkenden Fluiddruck des Fluidzufuhrkanals 78 von der Fluidwegoffenstellung in die Fluidwegschließstellung zurückschiebbar ist beim Entkuppeln der beiden Steckkupplungsteile 36 und 40. Dadurch wird beim Entkuppeln der Steckkupplung 36, 40 sichergestellt, daß der Schieber auch dann von der Offenstellung in die Schließstellung zurückbewegt wird, wenn die Feder 48 defekt ist.

Die Feder 48 ist vorzugsweise in dem Bereich 82 des Fluidzufuhrkanals 78 angeordnet, welcher auch die rückseitige Schieberstirnseite 54 enthält.

Die beiden Bereiche 80 und 82 des Fluidzufuhrkanals 78 können entsprechend den Fig. 3 und 4 durch einen Ringspalt 84 miteinander verbunden sein, welcher zwischen der Gehäusewand des Schieberkanals 50 und dem Schieber 46 hinter dessen hinterem Dichtungsabschnitt 76 gebildet ist. Der Ringspalt 84 kann durch eine Erweiterung des Schieberkanals 50 oder durch eine Durchmesserreduzierung des hinteren Endabschnittes des Schiebers 46 gebildet sein. Letztere Ausführungsform ist in den Fig. 3 und 4 gezeigt.

Bei dieser Ausführungsform ist der eine Bereich 80 des Fluidzufuhrkanals 78 ein im Schiebergehäuse 52 gebildeter Kanalauslaß, der in der Fluidwegschließstellung des Schiebers 46 von der Kanaleinlaßöffnung 72 des Schiebers 46 in Schieberlängsrichtung Abstand hat und durch Dichtflächen getrennt ist, welche zwischen dem hinteren Dichtungsabschnitt 76 des Schiebers 46 und der Gehäusewand des Schieberkanals 50 gebildet sind (Fig. 3), jedoch in der Fluidwegoffenstellung des Schiebers 46 der Kanaleinlaßöffnung 42 des Schiebers 46 in Schieberquerrichtung gegenüberliegt und mit dieser in Fluidverbindung ist (Fig. 4).

Der Schieberkanal 50 hat einen vorderen Kanalabschnitt 50-1, in welchem der Schieber 46 in der Fluidwegschließstellung mit beiden Dichtungsabschnitten 74 und 76 an der Gehäusewand dichtend anliegt, entweder direkt oder durch Dichtungselemente, und einen sich anschließenden hinteren Kanalabschnitt 50-2, in welchen der Schieber 46 von dem Steckerbolzen 60 so weit entgegen der Kraft der Feder 48 in die Fluidwegoffenstellung zurückschiebbar ist, daß in der Fluidwegoffenstellung des Schiebers 46 die Kanaleinlaßöffnung 72 des im Schieber gebildeten Fluidkanals 70 und der hintere Schieber-Dichtungsabschnitt 76 sich im hinteren Kanalabschnitt 50-2 befinden, während der vordere Schieber-Dichtungsabschnitt 74 weiterhin im vorderen Kanalabschnitt 50-1 an der Gehäusewand dichtend anliegt. Diese Merkmale sind bei allen Fig. 3 bis 6 vorhanden.

Der Schieber 46 hat einen radial überstehenden Anschlagteil 88, z. B. einen Ringbund, der an einem Absatz 90 des Schieberkanals 50 in Druckrichtung der Feder 48 in der Fluidwegschließstellung anliegt und dadurch die Bewegungsstrecke des Schiebers 46 nach vorne begrenzt.

Bei der Ausführungsform nach den Fig. 5 und 6 hat der hintere Kanalabschnitt 50-2 einen Querschnitt, der größer als der Querschnitt des Abschnittes des Schiebers 46 ist, welcher dessen Kanaleinlaßöffnung 72 und dessen hinteren Dichtungsabschnitt 76 enthält. Der hintere Kanalabschnitt 50-2 bildet hierbei die beiden Bereiche 80 und 82 des im Schiebergehäuse 52 gebildeten Fluidzufuhrkanals 78.

## Patentansprüche

1. Waschvorrichtung für Druckmaschinenzylinder zum maschinellen Waschen der Zylinderfläche (2) eines rotierenden Druckmaschinenzylinders (4); enthaltend eine Wascheinheit (6), die als Träger für ein Waschelement (12) ausgebildet ist und eine Fluidleitung (34) aufweist, welche an einem Leitungsende einen an der Wascheinheit (6) befestigten Steckkupplungsteil (36) und am anderen Leitungsende mindestens einen Fluidauslaß (38) zur Zufuhr von Fluid auf das Waschelement (12) aufweist, wobei die Wascheinheit (6) bewegbar ausgebildet ist, um in einer Trägervorrichtung (8) in Richtung zu der Zylinderfläche (2) hin in eine Grundposition bewegbar zu sein; ferner enthaltend einen Steckkupplungsteil (40), welcher an der Trägervorrichtung (8) im Bewegungsweg des Steckkupplungsteils (36) der Wascheinheit (6) angeordnet oder befestigbar ist, so daß der Steckkupplungsteil (36) der Wascheinheit (6) mit dem Steckkupplungsteil (40) der Trägervorrichtung (8) automatisch kuppelbar ist durch Bewegen der Wascheinheit (6) in Richtung zur Zylinderfläche (2) hin in die Grundposition und automatisch wieder entkuppelbar ist durch Bewegen der Wascheinheit (6) von der Grundposition in Richtung (42) von der Zylinderfläche (2) weg, wobei in gekuppeltem Zustand Fluidwege (62,78) der beiden Steckkupplungsteile (36,40) miteinander in Fluidverbindung sind;
**dadurch gekennzeichnet,**
**daß** der Steckkupplungsteil (40) der Trägervorrichtung (8) einen Absperrkörper (46) zum Absperren seines Fluidweges (78) enthält, welcher von einer Feder (48) in eine Fluidwegschließstellung gedrängt wird, daß der Steckkupplungsteil (36) der Wascheinheit (6) einen Betätigungsteil (60) aufweist, durch welchen der Absperrkörper (46) beim Zusammenstecken der beiden Steckkupplungsteile (36,40) entgegen der Federkraft in eine Fluidwegoffenstellung bewegbar ist, aus welcher er beim Entkuppeln der beiden Steckkupplungsteile (36,40) von der Feder (48) automatisch wieder in die Fluidwegschließstellung zurückbewegbar ist.

2. Waschvorrichtung nach Anspruch 1,
**dadurch gekennzeichnet,**
**daß** der Absperrkörper (46) ein Schieber in einem Schieberkanal (50) eines Schiebergehäuses (52) ist und zwei Stirnseiten (54,56) hat, daß die Feder (48) gegen die hintere Schieberstirnseite (54) gespannt ist, um den Schieber in die Fluidwegschließstellung zu drängen, daß der Steckkupplungsteil (36) der Wascheinheit (6) einen Steckerbolzen (60) aufweist, welcher gegen die von der Feder (48) abgewandte vordere Schieberstirnseite (56) drückbar ist, um den Schieber (46) entgegen der Federkraft von der Fluidwegschließstellung in die Fluidwegoffenstellung zu schieben, daß im Steckerbolzen (60) eine Fluidweg-Einlaßöffnung (64) gebildet ist, die mit einer im Schieber (46) gebildeten Fluidweg-Auslaßöffnung (66) fluchtet, wenn der Steckerbolzen (60) gegen die vordere Schieberstirnseite gedrückt wird.

3. Waschvorrichtung nach Anspruch 2,
**dadurch gekennzeichnet,**
**daß** im Schieber ein Fluidkanal (70) gebildet ist, welcher in der von der Feder (48) abgewandten vorderen Schieberstirnseite (56) eine Kanalauslaßöffnung als die genannte Fluidweg-Auslaßöffnung (66) und in einer Schieberlängsseite mindestens eine Kanaleinlaßöffnung (72) hat, welche zwischen zwei Dichtungsabschnitten (74,76) des Schiebers (46) liegt, die gegen die Gehäusewand des Schieberkanals (50) dichten, daß im Schiebergehäuse (52) ein Fluidzufuhrkanal (78) gebildet ist, welcher einen Bereich (80) in der Gehäusewand (52) des Schieberkanals (50) hat, mit welchem die Kanaleinlaßöffnung (72) des Schiebers (46) nur dann in Fluidverbindung ist, wenn der Schieber in der Fluidwegoffenstellung ist, jedoch nicht, wenn der Schieber in der Fluidwegschließstellung ist.

4. Waschvorrichtung nach Anspruch 3,
**dadurch gekennzeichnet,**
**daß** der im Steckkupplungsteil (40) der Trägervorrichtung (8) gebildete Fluidzufuhrkanal (78) einen Bereich (82) hat, welcher bei allen Stellungen des Schiebers (46) zu der hinteren Schieberstirnseite (54) hin offen ist, so daß der Schieber (46) durch den auf diese Schieberstirnseite (54) wirkenden Fluiddruck von der Fluidwegoffenstellung in die Fluidwegschließstellung zurückschiebbar ist beim Entkuppeln der beiden Steckkupplungsteile (36,40).

5. Waschvorrichtung nach Anspruch 3 oder 4,
**dadurch gekennzeichnet,**
**daß** der Schieberkanal (50) einen vorderen Kanalabschnitt (50-1) hat, in welchem der Schieber (46) in der Fluidwegschließstellung mit beiden Dichtungsabschnitten (74,76) an der Gehäusewand dichtend anliegt, und einen sich anschließenden hinteren Kanalabschnitt (50-2) aufweist, in welchen der Schieber (46) von dem Steckerbolzen (60) so weit entgegen der Kraft der Feder (48) in die Fluidwegoffenstellung zurückschiebbar ist, daß in der Fluidwegoffenstellung die Kanaleinlaßöffnung (72) des im Schieber (46) gebildeten Fluidkanals (78) und der hintere Schieber-Dichtungsabschnitt (76) sich im hinteren Kanalabschnitt (50-2) befinden und der vordere Schieber-Dichtungsabschnitt (74) weiterhin im vorderen Kanalabschnitt (50-1) an der Gehäusewand dichtend anliegt, daß der hintere Kanalabschnitt (50-2) einen Querschnitt hat, der größer als der Querschnitt des Abschnittes des Schiebers (46) ist, welcher dessen Kanaleinlaßöffnung (72) und dessen hinteren Dichtungsabschnitt (76) enthält, daß der hintere Kanalabschnitt (50-2) die beiden Bereiche (80,82) des Fluidzufuhrkanals (78) bildet.

6. Waschvorrichtung nach Anspruch 3 oder 4,
**dadurch gekennzeichnet,**
**daß** der eine Bereich (80) des Fluidzufuhrkanals (78) ein im Schiebergehäuse (53) gebildeter Kanalauslaß ist, der in der Fluidwegschließstellung des Schiebers (46) von der Kanaleinlaßöffnung (72) des Schiebers (46) in Schieberlängsrichtung Abstand hat und durch Dichtflächen getrennt ist, welche zwischen dem hinteren Dichtungsabschnitt (76) des Schiebers (46) und der Gehäusewand des Schieberkanals (50) gebildet sind, jedoch in der Fluidwegoffenstellung des Schiebers (46) der Kanaleinlaßöffnung (72) des Schiebers (46) in Schieberquerrichtung gegenüberliegt und mit dieser in Fluidverbindung ist.

7. Waschvorrichtung nach Anspruch 6,
**dadurch gekennzeichnet,**
**daß** zwischen dem Schieber (46) und der Gehäusewand des Schieberkanals (50) ein Kanalspalt (84) gebildet ist, welcher sich in der Fluidwegschließstellung und in der Fluidwegoffenstellung des Schiebers (46) von dem Kanalauslaß (80) des Fluidzufuhrkanals (78) bis hinter die von der Feder (48) belastete hintere Schieberstirnseite (54) erstreckt, so daß der Fluiddruck des Fluidzufuhrkanals (78) bei allen Schieberstellungen auf dessen der Feder (48) zugewandte hintere Schieberstirnseite (54) wirken kann.

## Claims

1. Washing device for a cylinder of a printing machine for manually washing the cylinder surface (2) of a rotating printing machine cylinder (4); containing a washing unit (6), which is formed as a carrier for a washing element (12) and has a fluid line (34) which, at one line end, has a plug-in coupling part (36) fixed to the washing unit (6) and, at the other line end, has at least one fluid outlet (38) for the supply of fluid to the washing element (12), the washing unit (6) being constructed such that it can be moved in order to be moved in a carrier device (8) in the direction towards the cylinder surface (2) into a basic position; also containing a plug-in coupling part (40) which is arranged or can be fixed on the carrier device (8) in the movement path of the plug-in coupling part (36) of the washing unit (6), so that the plug-in coupling part (36) of the washing unit (6) can be coupled automatically to the plug-in coupling part (40) of the carrier device (8) by moving the washing unit (6) in the direction towards the cylinder surface (2) into the basic position, and can be uncoupled automatically again by moving the washing unit (6) from the basic position in the direction (42) away from the cylinder surface (2), fluid paths (62, 78) of the two plug-in coupling parts (36, 40) having a fluid connection to each other when they are in the coupled state;
**characterized**
**in that** the plug-in coupling part (40) of the carrier device (8) contains a shut-off element (46) for shutting off its fluid path (78), which element is forced by a spring (48) into a fluid path closed position, in that the plug-in coupling part (36) of the washing unit (6) has an actuating part (60) by means of which, when the two plug-in coupling parts (36, 40) are plugged together, the shut-off element (46) can be moved counter to the spring force into a fluid path open position, from which, when the two plug-in coupling parts (36, 40) are uncoupled, it can be moved back automatically into the fluid path closed position by the spring (48).

2. Washing device according to Claim 1, **characterized in that** the shut-off element (46) is a slider in a slider channel (50) of a slider housing (52) and has two ends (54, 56), **in that** the spring (48) is loaded against the rear slider end (54) in order to urge the slider into the fluid path closed position, **in that** the plug-in part (36) of the washing unit (6) has a plug pin (60) which can be forced against the front slider end (56) facing away from the spring (48) in order to slide the slider (46) from the fluid path closed position into the fluid path open position, counter to the spring force, **in that** in the plug pin (60) there is a fluid path inlet opening (64) which aligns with a fluid path outlet opening (66) formed in the slider (46) when the plug pin (60) is pressed against the front slider end.

3. Washing device according to Claim 2, **characterized in that** a fluid channel (70) is formed in the slider and, in the front slider end (56) facing away from the spring (48), has a channel outlet opening as the aforementioned fluid path outlet opening (66) and, in a slider longitudinal side, has at least one channel inlet opening (72), which is located between two seal sections (74, 76) of the slider (46) which seal with respect to the housing wall of the slider channel (50), **in that** in the slider housing (52) there is formed a fluid feed channel (78) which has a region (80) in the housing wall (52) of the slider channel (50), to which region the channel inlet opening (72) of the slider (46) has a fluid connection only when the slider is in the fluid path open position but not when the slider is in the fluid path closed position.

4. Washing device according to Claim 3, **characterized in that** the fluid feed channel (78) formed in the plug-in coupling part (40) of the carrier device (8) has a region (82) which is open towards the rear slider end (54) in all positions of the slider (46), so that the slider (46) can be pushed back from the fluid path open position into the fluid path closed position by the fluid pressure acting on this slider end (54) as the two plug-in coupling parts (36, 40) are uncoupled.

5. Washing device according to Claim 3 or 4, **characterized in that** the slider channel (50) has a front channel section (50-1), in which the slider (46) bears in a sealing manner on the housing wall with both seal sections (74, 76) when in the fluid path closed position, and an adjacent rear channel section (50-2), into which the slider (46) can be pushed back into the fluid path open position by the plug pin (60), counter to the force of the spring (48), to such an extent that, in the fluid path open position, the channel inlet opening (72) of the fluid channel (78) formed in the slider (46) and the rear slider seal section (76) are located in the rear channel section (50-2), and the front slider seal section (74) continues to bear in a sealing manner on the housing wall in the front channel section (50-1), that the rear channel section (50-2) has a cross section which is larger than the cross section of the section of the slider (46) which contains its channel inlet opening (72) and its rear seal section (76), and that the rear channel section (50-2) forms the two regions (80, 82) of the fluid feed channel (78).

6. Washing device according to Claim 3 or 4, **characterized in that** the one region (80) of the fluid feed channel (78) is a channel outlet which is formed in the slider housing (53), and which is at a distance from the channel inlet opening (72) of the slider (46) in the slider longitudinal direction when the slider (46) is in the fluid path closed position and is isolated by sealing surfaces which are formed between the rear seal section (76) of the slider (46) and the housing wall of the slider channel (50) but, in the fluid path open position of the slider (46), is located opposite the channel inlet opening (72) of the slider (46) and has a fluid connection to the latter.

7. Washing device according to Claim 6, **characterized in that** between the slider (46) and the housing wall of the slider channel (50) there is formed a channel gap (84) which, in the fluid path closed position and in the fluid path open position of the slider (46), extends from the channel outlet (80) of the fluid feed channel (78) until behind the rear slider end (54) loaded by the spring (48), so that the fluid pressure of the fluid feed channel (78) can act on its rear slider end (54), facing the spring (48), in all slider positions.

## Revendications

1. Dispositif de lavage d'un cylindre de machines à imprimer pour le lavage en machine de la surface cylindrique (2) d'un cylindre rotatif (4) d'une machine à imprimer ; contenant une unité de lavage (6) qui est réalisée sous forme de support pour un élément de lavage (12) et qui présente une conduite de fluide (34), qui présente, à une extrémité de la conduite, une partie de raccord (36) fixée à l'unité de lavage (6) et à l'autre extrémité de la conduite, au moins une sortie de fluide (38) pour l'alimentation en fluide à l'élément de lavage (12), l'unité de lavage (6) étant réalisée de manière mobile, afin d'être déplaçable dans un dispositif de support (8) dans la direction de la surface cylindrique (2) dans une position de base ; contenant en outre une partie de raccord (40) qui est disposée ou qui peut être fixée sur le dispositif de support (8) dans la trajectoire de déplacement de la partie de raccord (36) de l'unité de lavage (6), de sorte que la partie de raccord (36) de l'unité de lavage (6) puisse être accouplée automatiquement à la partie de raccord (40) du dispositif de support (8) par déplacement de l'unité de lavage (6) dans la direction de la surface cylindrique (2) dans la position de base et puisse être à nouveau désaccouplée automatiquement par déplacement de l'unité de lavage (6) de la position de base dans la direction (42) depuis la surface cylindrique (2), des voies fluidiques (62, 78) des deux parties de raccord (36, 40) étant en connexion fluidique l'une avec l'autre dans l'état accouplé,
**caractérisé en ce que**
la partie de raccord (40) du dispositif de support (8) contient un corps de blocage (46) pour bloquer sa voie fluidique (78), qui est pressé par un ressort (48) dans une position de fermeture de la voie fluidique, **en ce que** la partie de raccord (36) de l'unité de lavage (6) présente une partie d'actionnement (60) qui permet de déplacer le corps de blocage (46) lors de l'assemblage des deux parties de raccord (36, 40) à l'encontre de la force du ressort dans une position d'ouverture de la voie fluidique, de laquelle il peut être ramené à nouveau automatiquement dans la position de fermeture de la voie fluidique par le ressort (48) lors du désaccouplement des deux parties de raccord (36, 40).

2. Dispositif de lavage selon la revendication 1,
**caractérisé en ce que**
le corps de blocage (46) est un tiroir dans un canal de tiroir (50) d'un boîtier de tiroir (52) et présente deux côtés frontaux (54, 56), **en ce que** le ressort (48) est tendu contre le côté frontal arrière du tiroir (54) afin de presser le tiroir dans la position de fermeture de la voie fluidique, **en ce que** la partie de raccord (36) de l'unité de lavage (6) présente un boulon d'enfichage (60) qui peut être pressé contre le côté frontal avant du tiroir (56) opposé au ressort (48), afin de déplacer le tiroir (46) à l'encontre de la force de ressort de la position de fermeture de la voie fluidique dans la position d'ouverture de la voie fluidique, **en ce qu'**une ouverture d'entrée de la voie fluidique (64) est formée dans le boulon d'enfichage (60), laquelle est alignée avec une ouverture de sortie de la voie fluidique (66) formée dans le tiroir (46), lorsque le boulon d'enfichage (60) est pressé contre le côté frontal avant du tiroir.

3. Dispositif de lavage selon la revendication 2,
**caractérisé en ce**
**qu'**un canal de fluide (70) est formé dans le tiroir, lequel présente, dans le côté frontal avant du tiroir (56) opposé au ressort (48), une ouverture de sortie de canal servant de ladite ouverture de sortie de voie fluidique (66), et dans un côté longitudinal du tiroir, au moins une ouverture d'entrée de canal (72), qui se situe entre deux portions d'étanchéité (74, 76) du tiroir (46), qui réalisent l'étanchéité vis-à-vis de la paroi de boîtier du canal de tiroir (50), en ce qu'un canal d'alimentation en fluide (78) est formé dans le boîtier de tiroir (52), lequel présente une région (80) dans la paroi de boîtier (52) du canal de tiroir (50), avec laquelle l'ouverture d'entrée du canal (72) du tiroir (46) n'est en connexion fluidique que lorsque le tiroir est dans la position d'ouverture de la voie fluidique, mais qui ne l'est pas lorsque le tiroir est dans la position de fermeture de la voie fluidique.

4. Dispositif de lavage selon la revendication 3,
**caractérisé en ce que**
le canal d'alimentation en fluide (78) formé dans la partie de raccord (40) du dispositif de support (8) présente une région (82) qui est ouverte dans toutes les positions du tiroir (46) vers le côté frontal arrière du tiroir (54), de sorte que le tiroir (46) puisse être ramené par la pression de fluide agissant sur ce côté frontal du tiroir (54) de la position d'ouverture de la voie fluidique dans la position de fermeture de la voie fluidique lors du désaccouplement des deux parties de raccord (36, 40).

5. Dispositif de lavage selon la revendication 3 ou 4,
**caractérisé en ce que**
le canal de tiroir (50) présente une portion de canal avant (50-1) dans laquelle le tiroir (46) s'applique de manière hermétique dans la position de fermeture de la voie fluidique avec les deux portions d'étanchéité (74, 76) contre la paroi du boîtier, et une portion de canal arrière (50-2) s'y raccordant, dans laquelle le tiroir (46) peut être ramené par le boulon d'enfichage (60) à l'encontre de la force du ressort (48) dans la position d'ouverture de la voie fluidique dans une mesure telle que l'ouverture d'entrée de canal (72) du canal fluidique (78) formé dans le tiroir (46) et la portion d'étanchéité arrière (76) du tiroir se trouvent dans la position d'ouverture de la voie fluidique dans la portion arrière du canal (50-2), et que la portion d'étanchéité avant (74) du tiroir s'applique hermétiquement en outre dans la portion de canal avant (50-1) contre la paroi de boîtier, **en ce que** la portion de canal arrière (50-2) présente une section transversale qui est supérieure à la section transversale de la portion du tiroir (46), qui contient son ouverture d'entrée de canal (72) et sa portion d'étanchéité arrière (76), et **en ce que** la portion de canal arrière (50-2) forme les deux régions (80, 82) du canal d'alimentation en fluide (78).

6. Dispositif de lavage selon la revendication 3 ou 4,
**caractérisé en ce que**
l'une des régions (80) du canal d'alimentation en fluide (78) est une sortie de canal formée dans le boîtier de tiroir (53), qui, dans la position de fermeture de la voie fluidique du tiroir (46) est espacée de l'ouverture d'entrée de canal (72) du tiroir (46) dans la direction longitudinale du tiroir et qui est séparée par des faces d'étanchéité, qui sont formées entre la portion d'étanchéité arrière (76) du tiroir (46) et la paroi du boîtier du canal de tiroir (50), mais qui, dans la position d'ouverture de la voie fluidique du tiroir (46), est en regard de l'ouverture d'entrée de canal (72) du tiroir (46) dans la direction transversale du tiroir et est en liaison fluidique avec celle-ci.

7. Dispositif de lavage selon la revendication 6,
**caractérisé en ce**
**qu'**une fente de canal (84) est formée entre le tiroir (46) et la paroi de boîtier du canal de tiroir (50), laquelle fente s'étend dans la position de fermeture de la voie fluidique et dans la position d'ouverture de la voie fluidique du tiroir (46) depuis la sortie de canal (80) du canal d'alimentation en fluide (78) jusque derrière le côté frontal arrière (54) du tiroir sollicité par le ressort (48), de sorte que la pression fluidique du canal d'alimentation en fluide (78) puisse agir dans toutes les positions du tiroir sur son côté frontal arrière (54) de tiroir tourné vers le ressort (48).
